# EUROPÄISCHE PATENTSCHRIFT

(11) **EP 2 841 530 B1**
(45) Veröffentlichungstag und Bekanntmachung des Hinweises auf die Patenterteilung: **16.10.2019**
(21) Anmeldenummer: 13709744.0
(22) Anmeldetag: 12.02.2013
(51) Int. Cl.: C10B 43/04, B24C 1/00

(54) **VORRICHTUNG ZUR REINIGUNG DER TÜREN VON VERKOKUNGSÖFEN**
APPARATUS FOR CLEANING THE DOORS OF COKING OVENS
DISPOSITIF DE NETTOYAGE DES PORTES DE FOURS À COKE

(30) Priorität: 23.04.2012 DE 102012103539
(43) Veröffentlichungstag der Anmeldung: 04.03.2015
(73) Patentinhaber: Paul Wurth S.A., 1122 Luxembourg (LU)
(72) Erfinder: STEINER, Franz, 66701 Beckingen (DE); SCHÄFER, Markus, 66701 Beckingen-Erbringen (DE); SCHNEIDER, Stefan, 66798 Wallerfangen (DE); FIEDLER, Norbert, 66299 Friedrichsthal (DE)
(74) Vertreter: Office Freylinger
(86) Internationale Anmeldenummer: PCT/DE2013/100050
(87) Internationale Veröffentlichungsnummer: WO 2013/159766

(56) Entgegenhaltungen:
- WO-A1-02/072312
- DD-A- 34 918
- DE-A1- 10 215 216
- FR-A1- 2 285 961

## Beschreibung

Die Erfindung betrifft eine Verkokungsanlage mit Einrichtungen zur zyklischen Reinigung der Türen von Verkokungsöfen, wobei die Einrichtungen zur Erzeugung eines von der Ofentür Ablagerungen lösenden, feste Partikel aufweisenden Reinigungsstrahls vorgesehen sind und Einrichtungen zur geregelten oder gesteuerten Variation von Parametern des Reinigungsstrahls aufweisen.

Bekanntermaßen unterliegen Türen von Verkokungsöfen starker Verschmutzung. Diese betreffen vor allem Teerablagerungen, welche die Abdichtung der Ofenkammer durch die Ofentür merklich beeinträchtigen können. Insbesondere zur Vermeidung von Emissionen sind daher die Türen von Verkokungsöfen zyklisch zu reinigen.

Diese Reinigung erfolgt herkömmlich durch mechanische Kratzer oder mittels Wasserhochdruckstrahl. Unter erheblicher Umweltbelastung breiten sich bei effektiver Hochdruckreinigung unvermeidbar Teer aufweisende Aerosolpartikel in einen weiten Umgebungsbereich aus.

Die DE 102 15 216 A1 beschreibt ein Verfahren zum maschinellen Entfernen von Grafitansätzen an einem Wandabschnitt in Fülllöchern von Koksofenkammern. Ein verwendeter Reinigungsstrahl enthält als feste Partikel C02-Eiskörner.
Ein weiteres Reinigungsverfahren, bei dem ein Trockeneis enthaltender Reinigungsstrahl zum Einsatz kommt, geht aus WO 02/072312 hervor. Die FR 2 285 961 A1 beschreibt ein Sandstrahlverfahren.
Eine Verkokungsanlage der eingangs erwähnten Art mit einer Reinigungsvorrichtung geht aus DD 34 918 A hervor. Als feste Partikel eines Reinigungsstrahls zum Reinigen von Koksofentüren werden Koksgrusteilchen eingesetzt.

Der Erfindung liegt die Aufgabe zugrunde, die zyklische Reinigung der Türen von Verkokungsöfen bei mindestens gleichbleibender Effizienz umweltschonender als nach dem Stand der Technik durchzuführen.

Diese Aufgabe wird erfindungsgemäß dadurch gelöst, dass eine den Reinigungsstrahl erzeugende Baueinheit unter Variation der Aufprallposition des Reinigungsstrahls auf einer zu reinigenden Türoberfläche in Längs- und Querrichtung der Türoberfläche verfahrbar und zur fächerartigen Aufweitung des Reinigungsstrahls in der Querrichtung ausgebildet ist.

Durch feste Partikel lässt sich eine Aerosolbildung und damit die Ausbreitung teerbelasteter Partikel vom Reinigungsort in die Umgebung verhindern.

Vorzugsweise ist der Reinigungsstrahl ausschließlich durch feste Partikel gebildet und umfasst ggf. darüber hinaus lediglich ein die Partikel beförderndes Transportgas.

In einer besonders bevorzugten Ausführungsform der Erfindung weisen die Partikel des Reinigungsstrahls Trockeneis auf und sind insbesondere ausschließlich durch Trockeneis gebildet. Durch das Trockeneis kommt es an den Teerablagerungen punktuell zu starker Abkühlung und Versprödung, was ein Abplatzen von Teerteilchen beim Aufprall der festen Trockeneispartikel begünstigt. Durch einen Reinigungsstrahl aus Trockeneispartikeln lässt sich daher also nicht nur vorteilhaft eine Aerosolbildung und -ausbreitung verhindern, sondern auch die Reinigungseffizienz merklich erhöhen. Ein besonderer Vorteil der Reinigung durch Trockeneispartikel besteht ferner in einer schonenden Behandlung der Türoberfläche, u.a. infolge schneller Sublimation.

Erfindungsgemäß weisen die Einrichtungen zur Erzeugung des Reinigungsstrahls ferner Einrichtungen zur Variation von Parametern des Reinigungsstrahls auf. Veränderbar können neben der Stromstärke z.B. Größe und Geschwindigkeit der festen Strahlpartikel und damit deren Aufprallenergie sein. Als veränderbarer Parameter kommt insbesondere auch die Temperatur der Trockeneispartikel in Betracht.

Erfindungsgemäß sind die genannten Einrichtungen zur Variation der Parameter zur gesteuerten oder geregelten Variation vorgesehen. Als zu regelnde Parameter kommen insbesondere die Position und/oder Querschnittsform des Reinigungsstrahls in Betracht. Entsprechend wird der Reinigungsstrahl automatisch über die vorzugsweise getrennt vom Verkokungsofen in einer Reinigungsposition angeordnete Tür geführt.

Insbesondere können die Einrichtungen zur geregelten Variation der Parameter einen den erreichten Reinigungsgrad erfassenden Sensor aufweisen, z.B. optischen Sensor. Die Führung sowie Veränderungen des Reinigungsstrahls richten sich dann nach dem detektierten Reinigungseffekt, wobei ggf., bei starker Verschmutzung, zur Beschleunigung der Reinigungswirkung die Partikelstromstärke, die Partikelgeschwindigkeit oder/und die Partikelgröße verändert werden können.

Die Erfindung wird nachfolgend anhand eines Ausführungsbeispiels und der beiliegenden, sich auf dieses Ausführungsbeispiel beziehenden Zeichnungen weiter erläutert. Es zeigen:
- Fig. 1: eine Vorrichtung nach der Erfindung in schematischer Darstellung, und
- Fig. 2: eine Aufprallfläche eines Reinigungsstrahls der Vorrichtung von Fig. 1 auf einer zu reinigenden Ofentür.

Eine schematisch in Fig. 1 dargestellte Vorrichtung zur zyklischen Reinigung der Türen von Verkokungsöfen umfasst eine Trägereinrichtung 1 für die Aufnahme einer zwecks Reinigung von einem Verkokungsofen (nicht gezeigt) demontierten Ofentür 2. Die längliche Ofentür 2 liegt in dem gezeigten Ausführungsbeispiel horizontal auf der Trägereinrichtung 1 auf, wobei die der Ofeninnenseite zugewandte Seite der Tür 2 nach oben weist.

Oberhalb der Tür 2 ist eine Baueinheit 3 angeordnet, welche einen auf die Tür 2 gerichteten Reinigungsstrahl 4 erzeugt, der gemäß Fig. 1 schräg zur Türoberfläche aus einer Düse 5 austritt.

Die Baueinheit 3 ist gemäß Pfeil 6 sowie senkrecht zur Pfeilrichtung durch eine Bewegungseinrichtung 7 parallel zur Türoberfläche verfahrbar.

Ein mit der Baueinheit 3 verbundener optischer Sensor 8 erfasst bildlich die in Fig. 2 sichtbare Aufprallfläche 10 des Reinigungsstrahls 4 auf der Oberfläche der Ofentür 2.

Der durch die Baueinheit 3 erzeugte Reinigungsstrahl 4 weist feste Partikel auf. In dem gezeigten Beispiel handelt es sich ausschließlich um Trockeneispartikel, die durch ein Transportgas befördert werden. Einrichtungen zur Erzeugung eines solchen Trockeneispartikelstrahls sind handelsüblich und brauchen hier nicht näher beschrieben zu werden.

Eine programmierbare Steuereinrichtung 9 steuert über die mit der Baueinheit 3 verbundene Bewegungseinrichtung 7 die Position des Reinigungsstrahls 4, insbesondere die Position der Aufprallfläche 10 auf der Tür 2. Die Steuereinrichtung 8 wirkt ferner auf die den Reinigungsstrahl 4 erzeugende Baueinheit 3 ein, um den Querschnitt des Reinigungsstrahls zu verändern. Wie Fig. 2 zeigt, lässt sich der Reinigungsstrahl durch mehr oder weniger starke Auffächerung in seiner Breite variieren.

Die Verstellung von Position und Querschnittsform des Reinigungsstrahls 4 erfolgt geregelt anhand der Signale des optischen Sensors 8, aus denen die Steuereinrichtung 9 durch Bildauswertung den jeweils erreichten Reinigungsgrad ermittelt. Erst bei Erreichen eines vorgegebenen Reinigungsgrades erfolgt ein weiterer Vorschub des Reinigungsstrahls 4 bzw. von dessen Aufprallfläche 10. Die Reinigungsintensität lässt sich bei konstanter Position der Baueinheit 3 dadurch variieren, dass der Reinigungsstrahl 4 mehr oder weniger weit aufgefächert wird, was abhängig vom Verschmutzungsgrad erfolgen kann.

Wie bereits erwähnt, ließe sich neben den bereits erwähnten Parametern z.B. auch die Geschwindigkeit der Partikel, die Partikelgröße sowie die Partikelstromstärke variieren.

## Patentansprüche

1. Verkokungsanlage mit Einrichtungen zur zyklischen Reinigung der Türen (2) von Verkokungsöfen, wobei die Einrichtungen zur Erzeugung eines von der Ofentür (2) Ablagerungen lösenden, feste Partikel aufweisenden Reinigungsstrahls (4) vorgesehen sind und ferner Einrichtungen zur geregelten oder gesteuerten Variation von Parametern des Reinigungsstrahls (4) aufweisen, **dadurch gekennzeichnet,**
**dass** eine den Reinigungsstrahl (4) erzeugende Baueinheit (3) unter Variation der Aufprallposition des Reinigungsstrahls auf einer zu reinigenden Türoberfläche in Längs- und Querrichtung der Türoberfläche verfahrbar und zur fächerartigen Aufweitung des Reinigungsstrahls (4) in der Querrichtung ausgebildet ist.

2. Verkokungsanlage nach Anspruch 1,
**dadurch gekennzeichnet,**
**dass** der Reinigungsstrahl (4) ausschließlich durch feste Partikel und ggf. ein die festen Partikel beförderndes Transportgas gebildet ist.

3. Verkokungsanlage nach Anspruch 2,
**dadurch gekennzeichnet,**
**dass** die Partikel Trockeneis aufweisen und insbesondere ausschließlich durch Trockeneis gebildet sind.

4. Verkokungsanlage nach einem der Ansprüche 1 bis 3,
**dadurch gekennzeichnet,**
**dass** die Einrichtungen zur geregelten Variation der Parameter einen den erreichten Reinigungsgrad erfassenden Sensor (8) aufweisen, z.B. einen optischen Sensor.

## Claims

1. A coking plant having devices for cyclically cleaning the doors (2) of coking ovens, the devices being provided for producing a cleaning jet (4) which includes solid particles and detaches deposits from the oven door (2) and furthermore having devices for open- or closed-loop-controlled variation of cleaning jet (4) parameters, **characterised in that**
a structural unit (3) which produces the cleaning jet (4) is displaceable in the longitudinal and transverse directions of the door surface with variation of the position of impact of the cleaning jet on a door surface to be cleaned and is configured to fan out the cleaning jet (4) in the transverse direction.

2. A coking plant according to claim 1, **characterised in that**
the cleaning jet (4) is formed exclusively by solid particles and optionally a transport gas which conveys the solid particles.

3. A coking plant according to claim 2, **characterised in that**
the particles include dry ice and in particular are exclusively formed by dry ice.

4. A coking plant according to one of claims 1 to 3, **characterised in that**
the devices for closed-loop-controlled variation of the parameters have a sensor (8), for example an optical sensor, which detects the achieved degree of cleaning.

## Revendications

1. Installation de cokéfaction comprenant des équipements pour le nettoyage cyclique des portes (2) de fours à coke, les équipements étant ménagés pour produire un jet de nettoyage (4) présentant des particules solides, détachant des dépôts de la porte de four (2), et présentant en outre des équipements pour la variation réglée ou commandée de paramètres du jet de nettoyage (4), **caractérisée en ce**
**qu'**une unité de construction (3) produisant le jet de nettoyage (4) est déplaçable en direction longitudinale et transversale de la surface de la porte en variant avec la position d'impact du jet de nettoyage sur une surface à nettoyer de la porte, et est réalisée pour l'élargissement en forme d'éventail du jet de nettoyage (4) en direction transversale.

2. Installation de cokéfaction selon la revendication 1,
**caractérisée en ce**
**que** le jet de nettoyage (4) est uniquement formé par des particules solides et, le cas échéant, par un gaz de transport acheminant les particules solides.

3. Installation de cokéfaction selon la revendication 2,
**caractérisée en ce**
**que** les particules présentent de la glace carbonique et notamment en ce qu'elles sont formées uniquement par de la glace carbonique.

4. Installation de cokéfaction selon l'une quelconque des revendications 1 à 3,
**caractérisée en ce**
**que** les équipements pour la variation réglée des paramètres présentent un capteur (8), par ex. un capteur optique, détectant le degré de nettoyage obtenu.
